# EUROPÄISCHE PATENTSCHRIFT

(11) **EP 3 673 546 B1**
(45) Veröffentlichungstag und Bekanntmachung des Hinweises auf die Patenterteilung: **06.01.2021**
(21) Anmeldenummer: 19717284.4
(22) Anmeldetag: 09.04.2019
(51) Int. Cl.: H01T 4/04, H01T 4/14

(54) **NICHTROTATIONSSYMMETRISCHE HÖRNERFUNKENSTRECKE MIT DEIONKAMMER**
NON-ROTATIONALLY SYMMETRICAL HORN SPARK GAP WITH DEION CHAMBER
ÉCLATEUR CORNU À ASYMÉTRIE DE RÉVOLUTION AVEC CHAMBRE DE DÉIONISATION

(30) Priorität: 24.05.2018 DE 102018112428; 17.07.2018 DE 102018117275
(43) Veröffentlichungstag der Anmeldung: 01.07.2020
(73) Patentinhaber: DEHN SE + Co KG, 92318 Neumarkt / Opf. (DE)
(72) Erfinder: STRANGFELD, Uwe, 90478 Nürnberg (DE); HIERL, Stephan, 92318 Neumarkt (DE); SCHÖN, Stefan, 92358 Seubersdorf (DE)
(74) Vertreter: Prinz & Partner mbB
(86) Internationale Anmeldenummer: PCT/EP2019/058899
(87) Internationale Veröffentlichungsnummer: WO 2019/223928

(56) Entgegenhaltungen:
- DE-A1- 4 439 730
- DE-A1-102005 015 401
- DE-A1-102011 102 257
- DE-A1-102016 115 223

## Beschreibung

Die Erfindung geht aus von einer nichtrotationssymmetrischen Hörnerfunkenstrecke, mit Hörnerelektroden, Deionkammer und einem mehrteiligen Isolierstoffgehäuse als Stütz- und Aufnahmekörper für die Hörnerelektroden und die Deionkammer sowie Mitteln zum Leiten der lichtbogenbedingten Gasströmung, wobei das Isolierstoffgehäuse in der von den Hörnerelektroden aufgespannten Ebene geteilt ist und zwei Halbschalen aufweist, sowie mit stirnseitig herausgeführten Steck- oder Schraubanschlüssen gemäß Anspruch 1.

Aus der gattungsbildenden DE 10 2011 102 257 A1 ist eine Hörnerfunkenstrecke mit Deionkammer in nichtausblasender Bauform mit einem mehrteiligen Isolierstoffgehäuse vorbekannt.

Das Isolierstoffgehäuse bildet einen Stütz- und Aufnahmekörper für die Hörnerelektroden und die Deionkammer. Weiterhin sind Mittel zum Leiten der lichtbogenbedingten Gasströmung vorgesehen, wobei das Isolierstoffgehäuse in der von den Hörnerelektroden aufgespannten Ebene geteilt ist und eine erste sowie eine zweite Halbschale bildet.

Die dortigen Hörnerelektroden sind in einer unsymmetrischen Form realisiert. Der Lichtbogenlaufbereich zwischen den Elektroden ist in Richtung Deionkammer durch ein plattenförmiges Isolierstoffmaterial begrenzt, wobei das plattenförmige Isolierstoffmaterial in jeweils einer ersten Ausformung der jeweiligen Halbschale formschlüssig eingesetzt ist.

Die Halbschalen weisen weitere, zweite Ausformungen auf, welche das Deionkammerteil formschlüssig umgreifen, wobei zwischen der jeweils ersten und der zweiten Ausformung Durchbrüche oder Öffnungen in der jeweiligen Halbschale befindlich sind und die kürzere der Elektroden vor dem Deionkammerteil endet, so dass die lichtbogenbedingte Gasströmung nur teilweise in die Deionkammer gelangt. Eine derartige Hörnerfunkenstrecke mit Deionkammer und mehrteiligem Isolierstoffgehäuse ist preiswert herstellbar, platzsparend sowie modular aufbaubar und kann hinsichtlich der Konstruktion flexibel ausgelegt werden. Die wesentlichen Baugruppen der vorbekannten Funkenstrecke sowie die Elektroden, eine möglicherweise vorgesehene Triggerelektrode und/oder die Deionkammern sind austauschbar und können an die jeweiligen Netzverhältnisse leicht angepasst werden, ohne dass die Grundkonstruktion zu verlassen ist.

Die Integration aller Funktionsbaugruppen in der Einheit ohne Außengehäuse erlaubt in einfachster Weise die Gestaltung unterschiedlicher Geräteausführungen für verschiedene Netzkonfigurationen. Die Einzelteile der Funkenstrecke können durch Standardtechnologien, wie zum Beispiel durch Nieten, Schrauben oder Verrasten miteinander verbunden werden. Durch die Gasführung mit mehreren Zirkulationskreisläufen werden alle relevanten Bauteile zur Abkühlung der heißen, ionisierten Gase genutzt.

Es hat sich jedoch gezeigt, dass insbesondere bei größeren Belastungen im Falle von Stoßströmen im Bereich von 12,5 kA bis 25 kA die entstehenden ionisierten Gase eine sehr hohe thermische Energie besitzen. Obwohl bei der vorbekannten Funkenstrecke alle relevanten Bauteile zur Kühlung genutzt werden, ergeben sich bei höheren Belastungen Grenzen, die womöglich zu einem Ausfall der betreffenden Funkenstrecke führen können.

Aus dem Vorgenannten ist es daher Aufgabe der Erfindung, eine weiterentwickelte, nichtrotationssymmetrische Hörnerfunkenstrecke mit Deionkammer, anzugeben, welche in der Lage ist, auch höheren Stoßströmen im Bereich von 12,5 kA bis 25 kA standzuhalten, ohne dass funktionsstörende oder funktionsgefährdende Beeinträchtigungen entstehen. Die zu schaffende Lösung soll unter dem Aspekt erfolgen, die schmal bauende Ausführung eingangs geschilderter bekannter Hörnerfunkenstrecken beizubehalten, so dass insgesamt auch bei im Aufbau von Modulen aus mehreren Funkenstrecken nur ein geringerer Bauraum eingenommen bzw. benötigt wird.

Die Lösung der Aufgabe der Erfindung erfolgt durch eine nichtrotationssymmetrische Hörnerfunkenstrecke mit Deionkammer gemäß der Merkmalskombination nach Anspruch 1, wobei die Unteransprüche mindestens zweckmäßige Ausgestaltungen und Weiterbildungen darstellen.

Es wird demnach von einer nichtrotationssymmetrischen Funkenstrecke ausgegangen. Diese Funkenstrecke ist als eine Hörnerfunkenstrecke mit Deionkammer und einem mehrteiligen, schmalen, quaderförmigen Isolierstoffgehäuse als Stütz- und Aufnahmekörper für die Hörnerelektroden und die Deionkammer. Weiterhin weist die Funkenstrecke Mittel zum Leiten der lichtbogenbedingten Gasströmung auf, wobei das Isolierstoffgehäuse in der von den Hörnerelektroden aufgespannten Ebene geteilt ist oder geteilt werden kann und zwei Halbschalen aufweist. Weiterhin sind stirnseitig Steck- oder Schraubanschlüsse herausgeführt.

Erfindungsgemäß ist unter Freilassung der Abschnitte der herausgeführten Steck- oder Schraubanschlüsse das Isolierstoffgehäuse von einer gehäusenahen, an der Gehäuseoberfläche anliegenden Kühlfläche allseitig umgeben.

Die Kühlfläche stützt sich mindestens teilweise auf Stegen ab, welche zum Leiten der Gasströmung auf der Außenoberfläche der Halbschalen ausgebildet sind. Durch die letztgenannte Maßnahme wird die gewünschte Gasströmung nicht behindert und gleichzeitig ein inniger Kontakt zwischen der Gasströmung und der Kühlfläche gewährleistet.

In Weiterbildung der Erfindung ist die Kühlfläche als Ummantelung ausgebildet und wird mit den Halbschalen gemeinsam verbunden. Diese Verbindung kann kraftschlüssig aber auch durch eine Kombination Form- und Kraftschluss oder durch Stoffschluss erfolgen.

Die als Ummantelung ausgebildete Kühlfläche kann stabilitätserhöhende Sicken oder Prägungen aufweisen.

Grundsätzlich ist festzuhalten, dass es vorteilhaft ist, die Ummantelung aus einem gut wärmeleitenden Material auszuführen. Hierbei kann es sich um ein metallisches Material aber auch um einen wärmeleitenden Kunststoff handeln.

Bei einer Weiterbildung der Erfindung ist am stirnseitigen Ende der herausgeführten Steck- oder Schraubanschlüsse ein Stülpkörper auf die Halbschalen aufschiebbar. Der Stülpkörper überfängt dabei mindestens eine, bevorzugt zwei gegenüberliegende Befestigungslaschen, welche Bestandteil der Ummantelung sind.

Im Bereich der Überdeckung des die Befestigungslaschen überfangenen Stülpkörpers sind Bohrungen oder Aussparungen zum kraftschlüssigen Verbinden vorgesehen.

Bei einer Ausbildung der Ummantelung aus einem elektrisch leitfähigen Material ist zwischen den Außenoberflächen der Halbschalen und der Ummantelung eine Isolationsschicht, zum Beispiel aus einem papierartigen Isolationsmaterial, angeordnet.

Die Außenseiten der Ummantelung können zur Vergrößerung der wärmeseitig relevanten Oberfläche eine Strukturierung aufweisen.

Zum leichteren Überfangen der Befestigungslaschen ist in Weiterbildung der Erfindung der Stülpkörper mit einer entsprechenden jeweiligen Keilschräge versehen.

Die erwähnte Ummantelung als Kühlfläche kann bevorzugt als aufschiebbare Haube ausgeführt sein.

Die Erfindung soll nachstehend anhand eines Ausführungsbeispieles sowie unter Zuhilfenahme von Figuren näher erläutert werden.

Hierbei zeigen:
Fig. 1 eine erste Ausführungsform der Erfindung mit einer als Ummantelung ausgebildeten Kühlfläche in Form einer aufschiebbaren Haube vor dem Schritt des Aufschiebens auf die Hörnerfunkenstrecke mit Deionkammer;
Fig. 2 eine Darstellung ähnlich derjenigen nach Fig. 1, jedoch mit teilweise aufgeschobener Haube;
Fig. 3 eine Darstellung analog den Fig. 1 und 2, jedoch mit vollständig aufgeschobener Haube vor dem Ausführen eines Vernietvorganges;
Fig. 4 ein zweites Ausführungsbeispiel der Erfindung mit einer metallischen Haube als Kühlfläche sowie einer Zwischenisolation und einem Stülpkörper in Explosivdarstellung vor dem durch Aufschieben realisierten Montagevorgang;
Fig. 5 eine Darstellung ähnlich derjenigen nach Fig. 4, jedoch mit bereits teilweise aufgeschobener metallischer Haube; und
Fig. 6 eine Darstellung als sich anschließende Folge gemäß den Fig. 4 und 5, wobei nach vollständigem Aufschieben der metallischen Haube der Stülpkörper haubenseitige Befestigungslaschen umgreift und ebenfalls in seiner Endlage befindlich ist, jedoch vor dem noch auszuführenden Kraftschluss durch zum Beispiel Vernieten.

Die erfindungsgemäße nichtrotationssymmetrische Funkenstrecke gemäß den Fig. 1 bis 3 geht zunächst von einem Stütz- oder Aufnahmekörper für die in den Figuren verdeckten Hörnerelektroden und die teilweise erkennbare Deionkammer 2 aus. Weiterhin sind Zwischenräume zum Leiten der lichtbogenbedingten Gasströmung erkennbar. Das Isolierstoffgehäuse, respektive der Stütz- und Aufnahmekörper ist in der von den Hörnerelektroden aufgespannten Ebene entlang der Linie 3 geteilt und ergibt somit zwei Halbschalen.

Stirnseitig sind Steck- oder Schraubanschlüsse 4; 5 herausgeführt.

An den seitlichen Schmalseiten vorgesehene Führungsnuten 6 dienen dem positionsgerechten Aufschieben der als Kühlfläche ausgebildeten Ummantelung 7, die im Inneren entsprechend komplementäre Vorsprünge (nicht gezeigt) besitzt.

Weiterhin sind auf den Außenoberflächen der als Halbschalen ausgebildeten Stütz- und Aufnahmekörper 1 Stege 8 vorhanden, die zum Leiten der Gasströmung dienen. Im gezeigten Beispiel wird hier die Gasströmung mindestens teilweise zum Zündbereich der Hörnerfunkenstreckenelektroden zurückgeführt.

Die als Ummantelung ausgebildete Kühlfläche 7 ist in Form einer Haube realisiert.

Unter Freilassung der Abschnitte der herausgeführten Steck- oder Schraubanschlüsse 4; 5 ist demnach der Stütz- und Aufnahmekörper 1 von der gehäusenahen, an der Gehäuseoberfläche anliegenden Kühlfläche allseitig umgeben.

Die Kühlfläche, respektive die Haube 7, stützt sich dabei mit ihren Innenseiten teilweise auf den Stegen ab, welche zum Leiten der Gasströmung auf der Außenoberfläche der betreffenden Halbschale ausgebildet sind.

Durch diese Realisierungsform wird einerseits die notwendige mechanische Stabilität erreicht. Andererseits bleibt die Gasströmung ungehindert und kann in innigen Kontakt mit der Kühlfläche gelangen.

Die Ummantelung 7 bzw. die entsprechende Haube kann gemeinsam mit den entsprechenden Halbschalen verbunden werden. Diesbezüglich sind Durchgangsöffnungen 9 und 10 bzw. 11 und 12 vorhanden, welche Schrauben oder Nieten aufnehmen.

Die als Ummantelung ausgebildete Kühlfläche kann stabilitätserhöhende Prägungen 13 aufweisen.

Gemäß der Ausführungsform nach den Figuren 4 bis 6 erfolgt eine Weiterbildung der als Ummantelung ausgebildeten Kühlfläche. Bei dem Beispiel nach den Fig. 4 bis 6 wird von einer metallischen Haube 14 ausgegangen.

Diese metallische Haube 14 weist auf ihrer Vorder- und Rückseite jeweils eine Befestigungslasche 15 auf.

Weiterhin ist ein Stülpkörper 16 vorhanden.

Dieser ist auf den Stütz- und Aufnahmekörper in seinem stirnseitigen unteren Bereich aufschiebbar.

Aus der Abfolge der Fig. 4 bis 6 ist ersichtlich, dass der Stülpkörper 16 mit dort vorgesehenen Keilschrägen 17 die jeweiligen Befestigungslaschen 15 der Haube 14 überfängt und diese zusätzlich sichert. Bohrungen oder Aussparungen 20; 21 dienen nun dem kraftschlüssigen Verbinden der vorerwähnten Teile und der sich hieraus ergebenden Anordnung.

Auch bei diesem Ausführungsbeispiel sind Stege 8 vorhanden, auf denen sich die als Ummantelung ausgebildete Kühlfläche 14 abstützen kann, ohne dass die Gasströmung, die nach Zünden eines Lichtbogens entsteht, gestört wird.

Wenn, wie in den Fig. 4 bis 6 gezeigt, bei Ausbildung der Ummantelung aus einem metallischen Material gemäß der Haube 14 das Material selbst elektrisch leitfähig ist, wird zwischen dem Stütz- und Aufnahmekörper 1 und der Haube 14 eine Isolationszwischenlage 22 angeordnet, die beispielsweise als U-förmige Abwicklung realisiert sein kann.

Die Außenseiten der Ummantelung können neben einer stabilitätserhöhenden Prägung wie bereits geschildert, eine Strukturierung zur Vergrößerung der wärmeseitig relevanten Oberfläche besitzen. Eine solche Strukturierung 23 ist in den Fig. 4 bis 6 angedeutet.

## Patentansprüche

1. Nichtrotationssymmetrische Hörnerfunkenstrecke, mit Hörnerelektroden, Deionkammer und einem mehrteiligen Isolierstoffgehäuse als Stütz- und Aufnahmekörper (1) für die Hörnerelektroden und die Deionkammer (2) sowie Mitteln zum Leiten der lichtbogenbedingten Gasströmung, wobei das Isolierstoffgehäuse in der von den Hörnerelektroden aufgespannten Ebene (3) geteilt ist und zwei Halbschalen aufweist sowie mit stirnseitig herausgeführten Steck- oder Schraubanschlüssen (4; 5);
**dadurch gekennzeichnet, dass**
unter Freilassung der Abschnitte der herausgeführten Steck- oder Schraubanschlüsse (4; 5) das Isolierstoffgehäuse von einer gehäusenahen, an der Gehäuseoberfläche anliegenden und als Ummantelung ausgebildeten Kühlfläche (7; 14) allseitig umgeben ist,
wobei die Kühlfläche (7; 14) sich mindestens teilweise auf Stegen (8) abstützt, welche zum Leiten der Gasströmung auf der Außenoberfläche der Halbschalen ausgebildet sind.

2. Nichtrotationssymmetrische Hörnerfunkenstrecke nach Anspruch 1,
**dadurch gekennzeichnet, dass**
die als Ummantelung ausgebildete Kühlfläche (7; 14) gemeinsam mit den Halbschalen verbunden ist.

3. Nichtrotationssymmetrische Hörnerfunkenstrecke nach Anspruch 1 oder 2,
**dadurch gekennzeichnet, dass**
die als Ummantelung ausgebildete Kühlfläche (7; 14) stabilitätserhöhende Sicken oder Prägungen (13; 23) aufweist.

4. Nichtrotationssymmetrische Hörnerfunkenstrecke nach einem der vorangegangenen Ansprüche,
**dadurch gekennzeichnet, dass**
die Ummantelung aus einem gut wärmeleitenden Material besteht.

5. Nichtrotationssymmetrische Hörnerfunkenstrecke nach einem der vorangegangenen Ansprüche,
**dadurch gekennzeichnet, dass**
am stirnseitigen Ende der herausgeführten Steck- oder Schraubanschlüsse (4; 5) ein Stülpkörper (16) auf die Halbschalen aufschiebbar ist, welcher mindestens eine Befestigungslasche (15) mindestens teilweise überfängt, wobei die mindestens eine Befestigungslasche (15) Bestandteil der Ummantelung ist.

6. Nichtrotationssymmetrische Hörnerfunkenstrecke nach Anspruch 5,
**dadurch gekennzeichnet, dass**
im Bereich der Überdeckung des die Befestigungslasche überfangenen Stülpkörpers (16) Bohrungen oder Aussparungen (20; 21) zum kraftschlüssigen Verbinden ausgebildet sind.

7. Nichtrotationssymmetrische Hörnerfunkenstrecke nach einem der vorangegangenen Ansprüche,
**dadurch gekennzeichnet, dass**
bei einer Ausbildung der Ummantelung (14) aus einem elektrisch leitfähigen Material zwischen den Außenoberflächen der Halbschalen und der Ummantelung eine Isolationsschicht (22) angeordnet ist.

8. Nichtrotationssymmetrische Hörnerfunkenstrecke nach einem der vorangegangenen Ansprüche,
**dadurch gekennzeichnet, dass**
die Außenseiten der Ummantelung eine Strukturierung (23) zur Vergrößerung der wärmeseitig relevanten Oberfläche besitzen.

9. Nichtrotationssymmetrische Hörnerfunkenstrecke nach einem der Ansprüche 5 bis 8,
**dadurch gekennzeichnet, dass**
der Stülpkörper (16) zum leichteren Überfangen der Befestigungslaschen (15) eine Keilschräge (17) aufweist.

10. Nichtrotationssymmetrische Hörnerfunkenstrecke nach einem der vorangegangenen Ansprüche,
**dadurch gekennzeichnet, dass**
die Ummantelung als aufschiebbare Haube ausgebildet ist.

## Claims

1. A non-rotationally symmetrical horn spark gap, comprising horn electrodes, a deion chamber, and a multi-part insulating material housing as a supporting and receiving body (1) for the horn electrodes and the deion chamber (2), and means for conducting the arc-induced gas flow, the insulating material housing being divided in the plane (3) spanned by the horn electrodes and including two half shells, and comprising plug or screw connections (4; 5) led through on the end face;
**characterized in that**
the insulating material housing is surrounded on all sides by a cooling surface (7; 14) which is near the housing, rests against the housing surface and is in the form of a sheathing, while leaving free the sections of the plug or screw connections (4; 5) led through,
the cooling surface (7; 14) being at least partly supported on webs (8) which are configured to conduct the gas flow on the outer surface of the half shells.

2. The non-rotationally symmetrical horn spark gap according to claim 1,
**characterized in that**
the cooling surface (7; 14) formed as a sheathing is jointly connected to the half shells.

3. The non-rotationally symmetrical horn spark gap according to claim 1 or 2,
**characterized in that**
the cooling surface (7; 14) formed as a sheathing has stability-enhancing beads or embossings (13; 23).

4. The non-rotationally symmetrical horn spark gap according to any of the preceding claims,
**characterized in that**
the sheathing consists of a material that is a good thermal conductor.

5. The non-rotationally symmetrical horn spark gap according to any of the preceding claims,
**characterized in that**
on the end face end of the plug or screw connections (4; 5) led through, a slip body (16) can be slid onto the half shells and at least partly overlays at least one fastening lug (15), the at least one fastening lug (15) being a component part of the sheathing.

6. The non-rotationally symmetrical horn spark gap according to claim 5,
**characterized in that**
in the covering region of the slip body (16) overlaying the fastening lug, drilled holes or recesses (20; 21) are formed for connecting in a force-locking manner.

7. The non-rotationally symmetrical horn spark gap according to any of the preceding claims,
**characterized in that**
when the sheathing (14) is formed from an electrically conductive material, an insulating layer (22) is arranged between the outer surfaces of the half shells and the sheathing.

8. The non-rotationally symmetrical horn spark gap according to any of the preceding claims,
**characterized in that**
the outer faces of the sheathing have a structuring (23) to enlarge the surface relevant on the heat side.

9. The non-rotationally symmetrical horn spark gap according to any of claims 5 to 8,
**characterized in that**
the slip body (16) has a wedge inclination (17) for an easier overlaying of the fastening lugs (15).

10. The non-rotationally symmetrical horn spark gap according to any of the preceding claims,
**characterized in that**
the sheathing is in the form of a hood that can be slid on.

## Revendications

1. Éclateur cornu non symétrique par rotation, comprenant des électrodes à cornes, une chambre de déionisation et un boîtier de matériau isolant en plusieurs pièces en tant que corps de support et de réception (1) pour les électrodes à cornes et la chambre de déionisation (2), et des moyens pour conduire le flux de gaz dû à un arc électrique, le boîtier de matériau isolant étant divisé dans le plan (3) défini par les électrodes à cornes et présentant deux demi-coquilles, et comprenant des raccords par enfichage ou par vissage (4 ; 5) guidés vers l'extérieur du côté face frontale ;
**caractérisé en ce que**
le boîtier de matériau isolant, en laissant libre les tronçons des raccords par enfichage ou par vissage (4 ; 5) guidés vers l'extérieur, est entouré sur tous les côtés par une surface de refroidissement (7 ; 14) qui est proche du boîtier, qui repose contre la surface du boîtier et qui est réalisée sous forme d'enveloppe,
la surface de refroidissement (7 ; 14) étant au moins partiellement en appui sur des barrettes (8) qui sont réalisées de manière à conduire le flux de gaz sur la surface extérieure des demi-coquilles.

2. Éclateur cornu non symétrique par rotation selon la revendication 1,
**caractérisé en ce que**
la surface de refroidissement (7 ; 14) réalisée sous forme d'enveloppe est reliée conjointement aux demi-coquilles.

3. Éclateur cornu non symétrique par rotation selon la revendication 1 ou 2,
**caractérisé en ce que**
la surface de refroidissement (7 ; 14) réalisée sous forme d'enveloppe présente des moulures ou des empreintes (13 ; 23) augmentant la stabilité.

4. Éclateur cornu non symétrique par rotation selon l'une des revendications précédentes,
**caractérisé en ce que**
l'enveloppe est réalisée en un matériau qui est un bon conducteur de chaleur.

5. Éclateur cornu non symétrique par rotation selon l'une des revendications précédentes,
**caractérisé en ce que**
à l'extrémité côté face frontale des raccords par enfichage ou par vissage (4 ; 5) guidés vers l'extérieur, un corps d'enfoncement (16) est apte à être enfilé sur les demi-coquilles et recouvre au moins partiellement au moins une patte de fixation (15), ladite au moins une patte de fixation (15) étant un composant de l'enveloppe.

6. Éclateur cornu non symétrique par rotation selon la revendication 5,
**caractérisé en ce que**
dans la zone de chevauchement du corps d'enfoncement (16) recouvrant la patte de fixation, des trous ou des évidements (20 ; 21) sont réalisés pour une liaison par coopération de forces.

7. Éclateur cornu non symétrique par rotation selon l'une des revendications précédentes,
**caractérisé en ce que**
lors de la réalisation de l'enveloppe (14) en un matériau électriquement conducteur, une couche isolante (22) est agencée entre les surfaces extérieures des demi-coquilles et l'enveloppe.

8. Éclateur cornu non symétrique par rotation selon l'une des revendications précédentes,
**caractérisé en ce que**
les faces extérieures de l'enveloppe présentent une structuration (23) pour agrandir la surface pertinente côté chaleur.

9. Éclateur cornu non symétrique par rotation selon l'une des revendications 5 à 8,
**caractérisé en ce que**
le corps d'enfoncement (16) présente un chanfrein de clavette (17) pour un recouvrement plus facile des pattes de fixation (15).

10. Éclateur cornu non symétrique par rotation selon l'une des revendications précédentes,
**caractérisé en ce que**
l'enveloppe est réalisée sous forme de capot apte à être enfilé.
